# EUROPÄISCHE PATENTSCHRIFT

(11) **EP 0 352 539 B1**
(45) Veröffentlichungstag und Bekanntmachung des Hinweises auf die Patenterteilung: **13.05.1992**
(21) Anmeldenummer: 89112614.6
(22) Anmeldetag: 11.07.1989
(51) Int. Cl.: B65H 51/20, D01H 4/48

(54) **Vorrichtung und Verfahren zum Speichern eines Fadens**
Device and method for storing a yarn
Dispositif et procédé pour stocker du fil

(30) Priorität: 26.07.1988 DE 3825327
(43) Veröffentlichungstag der Anmeldung: 31.01.1990
(73) Patentinhaber: Schubert & Salzer Maschinenfabrik Aktiengesellschaft, 85055 Ingolstadt (DE)
(72) Erfinder: Lovas, Kurt, D-8079 Böhmfeld (DE); Gebhardt, Wolfgang, D-8073 Kösching (DE); Leipnitz, Heinz, D-8070 Ingolstadt (DE)

(56) Entgegenhaltungen:
- DE-A- 3 338 833
- DE-B- 2 265 481
- GB-A- 1 553 770

## Beschreibung

Die Erfindung betrifft eine Vorrichtung und ein Verfahren zum Speichern eines auf einer Spinnmaschine gesponnenen Fadens begrenzter Länge mit einem an eine Unterdruckleitung angeschlossenen Saugrohr zum Erfassen und Führen des Fadens mittels Saugluft und einer zwischen Unterdruckleitung und Saugrohr angeordneten Fadenspeicherkammer, in die der Faden ansaugbar und entgegen der Ansaugrichtung wieder abziehbar ist, sowie zum Reinigen der genannten Vorrichtung und zum Absperren des Saugluftstromes von dem Saugrohr.

Fadenspeicher bekannter Art werden z.B. bei Spinnmaschinen mit großer Fadenabzugsgeschwindigkeit eingesetzt, wie es bei Rotor-, Friktions- oder Luftspinnmaschinen der Fall ist. Diese Spinnmaschinen benötigen beim Anspinnen oder bei der Behebung eines Fadenbruches einen Fadenspeicher, der eine große Fadenlänge aufnehmen kann. Während der Vorbereitungszeit des Anspinnens oder der Fadenbruchbehebung wird eine große Fadenlänge produziert, die zwischengespeichert werden muß.

Die Speicherung des Fadens muß auf möglichst kleinem Raum erfolgen, da an der Spinneinheit oder im Anspinnwagen nur beschränkter Platz zur Verfügung steht. Bei der Fadenspeicherung ist darauf zu achten, daß der Faden zum benötigten Zeitpunkt einfach, kringelfrei und ohne Fadenbruch wieder abgezogen werden kann. Fadenbruch kann während des Abzugsvorganges entstehen, wenn die Reibung an der Wand des Fadenspeichers zu groß wird, oder wenn sich wirre Fadenlagen gebildet haben, die ein Abziehen des Fadens aufgrund von Überlagerungen und Knäuelbildungen behindern.

Bekannte Fadenspeicher bestehen aus Saugrohren, die den Faden durch den angelegten Saugluftstrom erfassen und in sich aufnehmen. Dabei muß das Saugrohr dieselbe Länge aufweisen, wie der zu speichernde Faden. Krümmungen in diesem Saugrohr, die den Raumbedarf wesentlich reduzieren würden, wirken sich nachteilig auf die Rückhaltekraft, die auf den Faden wirkt, aus und erhöhen die schon erwähnte Gefahr eines Fadenbruches.

Bei Fadenspeichern, die siebförmig ausgebildet sind (DE-PS 2.255.486, DE-OS 1.574.431), müssen die Siebflächen sehr oft gereinigt werden, da sich die Sieböffnungen mit Fasern und anderen Verunreinigungen belegen. Mit zunehmend verunreinigter Siebfläche verringert sich die Saugfläche und gewährleistet bei aufeinanderfolgenden Fadenspeicherungen keine gleichbleibende Speicherkapazität.

Ein weiterer Nachteil von Siebfadenspeichern herkömmlicher Bauart ist, daßim Falle eines Fadenbruches im Fadenspeicher das gebrochene Fadenstück vom Saugluftstrom erfaßt und auf die Siebfläche gesaugt wird. Dies hat zur Folge, daß die Siebfläche verstopft und ein weiterer Anspinnvorgang erst nach einer zeitaufwendigen Reinigung vorgenommen werden kann.

Aufgabe der vor liegenden Erfindung ist es somit ein Verfahren und eine Vorrichtung zu schaffen, wodurch auf einfache Weise und ohne die beschriebenen Nachteile ein Faden größerer Länge geordnet auf kleinem Platz aufgenommen werden kann und dieser Faden entgegen der aufgenommenen Richtung störungsfrei wieder abgezogen werden kann.

Diese Aufgabe wird erfindungsgemäß dadurch gelöst, daß die Fadenspeicherkammer 11 in einem Körper 1 angeordnet ist, der drehbar gelagert ist, sowie durch ein Verfahren gemäß Anspruch 12.

Durch die Anordnung der Fadenspeicherkammer in einem Körper, der drehbar gelagert ist, wird der Vorteil erreicht, daß die Fadenspeicherkammer in unterschiedlichen Richtungen von einem Saugrohr aus besaugbar ist. Damit wird bewirkt, daß Verunreinigungen oder Fadenreste, die nicht mehr verwendet werden sollen, aus der Fadenspeicherkammer entfernbar sind und damit die Speicherkapazität der Fadenspeicherkammer nicht beeinträchtigen. Auf einfache Weise wird außerdem der Vorteil erzielt, daß Faden, der nicht mehr mechanisch, z.B. an wenigstens einem Ende erfaßbar ist, pneumatisch aus der Fadenspeicherkammer entfernbar ist. Der zu speichernde Faden ist somit stets auf einer gereinigten Sammelfläche speicherbar, wodurch einerseits die Gefahr einer Beschädigung verringert wird und andererseits bei jedem Speichervorgang im wesentlichen die gleiche Fadenlänge speicherbar ist.

Ist die Fadenspeicherkammer konisch erweitert, so wird eine hohe Saugwirkung durch die im Vergleich zur Ablagefläche kleine Fläche der Einsaugöffnung erzielt. Die Speicherfläche in der Fadenspeicherkammer ist vorteilhafterweise an der Grundfläche der konischen Fadenspeicherkammer. Hierdurch ist eine große Fläche, auf der eine große Länge des Fadens speicherbar ist, zur Verfügung gestellt. Ist die Fadenspeicherkammer an einem Ende von einer Siebfläche begrenzt, so ist sichergestellt, daß der Faden eine geordnete Ablage auf der Siebfläche erhält. Der Faden wird solange auf der Siebfläche gespeichert, bis die Siebfläche vollständig belegt ist und somit keine Saugluft den Faden ansaugt. Ist die Fadenspeicherkammer an ihrem konisch erweiterten Ende von einer Siebfläche begrenzt, so ist in vorteilhafter Weise eine große Fadenlänge speicherbar, da eine große Speicherfläche zur Verfügung steht. Auf der Speicherfläche ist sowohl ein Fadenende als auch eine Fadenschlaufe speicherbar.

Ein geordnetes Ablegen des Fadens an der Siebfläche ohne die Gefahr des Verhedderns des Fadens ist in vorteilhafter Weise durch Öffnungen in der Siebfläche erreichbar, deren Querschnitt kleiner oder gleich dem Fadenquerschnitt ist. Wären die Öffnungen größer als der Fadenquerschnitt, würden sich Fadenschlingen durch die Öffnungen der Siebfläche bilden, wodurch Beschädigungen des Fadens beim Entfernen aus dem Fadenspeicher entstehen könnten.

Durch Drehung des Körpers ist die Siebfläche aus einer Speicher- in eine Reinigungsstellung bewegbar. Hierdurch wird der Vorteil erzielt, daß die Siebfläche aus unterschiedlichen Richtungen besaugbar ist, ohne daß das Saugrohr bewegt werden muß. Die Speicherseite der Siebfläche ist somit einerseits von der Unterseite und andererseits von der Oberseite her besaugbar. Hierdurch werden Fadenreste und Verunreinigungen in der Reinigungsstellung aus der Siebfläche entfernt und durch das Saugrohr abgesaugt.

Durch eine geeignete Ausbildung des Körpers dient der Körper sowohl zur Aufnahme der Speicherkammer als auch als Verschlußglied für das Saugrohr. Durch Drehung des Körpers in eine Sperrstellung ist die Saugluft in dem Saugrohr abstellbar. Dabei legt sich der Körper vollständig an eine Dichtfläche an und sperrt hierdurch die Verbindung zwischen Saugrohr und Unterdruckleitung ab.

Ist der drehbar gelagerte Körper wenigstens in einer der Stellungen zum Speichern, Reinigen oder Sperren arretierbar, so wird die sichere Einhaltung der jeweiligen Funktion des Körpers gewährleistet. Strömt die Saugluft wenigstens in der Speicherstellung durch die Fadenspeicherkammer in die Unterdruckleitung, so wird sichergestellt, daß der zu speichernde Faden ausschließlich in die Fadenspeicherkammer eingesaugt wird. Eine Ablage des Fadens außerhalb der Fadenspeicherkammer evtl. durch Fehlluft, die seitlich an dem Körper entlangströmen würde, ist hierdurch vermeidbar. Die Saugluft strömt dabei vorteilhafterweise aussthließlich durch die Fadenspeicherkammer und nicht seit nich an der Außenfläche des Körpers entlang in die Unterdruckleitung.

Reicht das Saugrohr bis unmittelbar vor den Körper, so wird in vorteilhafterweise sichergestellt, daß der Faden direkt aus dem Saugrohr in die Fadenspeicherkammer geleitet wird. Ein seitliches Ablegen des Fadens außerhalb der Fadenspeicherkammer wird hierdurch vermieden.

Durch eine Ausbildung der Fadenspeicherkammer derart, daß die Saugluft in der Speicherstellung des Körpers die Fadenspeicherkammer wirbelfrei durchströmt, wird in vorteilhafterweise eine geordnete Ablage des Fadens in der Fadenspeicherkammer erzielt. Durch Wirbelbildung in der Fadenspeicherkammer bestünde die Gefahr, daß sich unbeabsichtigte Schlaufen vor der Ablage auf der Speicherfläche bilden würden, wodurch das geordnete Abziehen des Fadens aus der Speicherkammer zu Fadenbeschädigungen oder Fadenbrüchen führen könnte.

Erfindungsgemäß wird der Faden zum Speichern von dem Saugluftstrom erfaßt, durch das Saugrohr in die Fadenspeicherkammer gesaugt und an einer Sammelfläche der Fadenspeicherkammer angelagert. Wird der Saugluftstrom in dem Saugrohr durch die sich an der Sammelfläche ansammelnde Fadenschicht abgeschwächt, so wird allmählich ein weiteres Ansaugen von zusätzlichem Faden verhindert. Im Anschluß an den Speichervorgang wird der Faden aus dem Saugrohr und der Fadenspeicherkammer durch das Saugrohr hindurch in zur Fadenansaugrichtung entgegengesetzter Richtung abgezogen. Wird ein, die Fadenspeicherkammer beinhaltender drehbar gelagerter Körper derart verdreht, daß die Fadenspeicherkammer entgegen der Fadenansaugrichtung von dem Saugluftstrom durchströmt wird, so wird dadurch die Fadenspeicherkammer und die Sammelfläche von Fadenresten und Verschmutzungen gereinigt. Es ergibt sich hierdurch der Vorteil, daß der Faden auf einer sehr kleinen Fläche gespeichert wird. Außerdem ist die Länge des zu speichernden Fadens durch die Größe der besaugten Sammelfläche vorgegeben. Es ist daher keine zusätzliche Einrichtung nötig, die nach einer bestimmten Fadenlänge die Besaugung des Fadens verhindert. Die Sammelfläche wird durch die Drehung des Körpers von ihrer Rückseite her besaugt, wodurch sich die Fadenreste und Verschmutzungen aus der Sammelfläche lösen und in die Absaugung geleitet werden. Der nächste Speichervorgang auf der Sammelfläche erfolgt hierdurch wiederum auf einer gereinigten Sammelfläche, wodurch sichergestellt wird, daß jeder Speichervorgang nach einer Reinigung eine gleiche Aufnahmekapazität aufweist.

Wird der drehbar gelagerte Körper derart verdreht, daß der Saugluftstrom in dem Saugrohr unterbrochen wird, so ist eine Energieeinsparung in vorteilhafterweise gewährleistet, da die Besaugung auf den Speicher- und den Reinigungsvorgang beschränkt werden kann. Außerdem werden keine zusätzlichen Einrichtungen zum Absperren des Saugluftstroms benötigt.

Die Erfindung wird nachstehend anhand eines Ausführungsbeispieles beschrieben. Es zeigt:
Fig. 1 einen Schnitt durch eine Speichervorrichtung während des Ansaugens eines Fadens
Fig. 2 einen Schnitt durch eine Speichervorrichtung während des Reinigens einer Fadenspeicherkammer
Fig. 3 einen Schnitt durch eine Speichervorrichtung, bei der das Saugrohr von der Unterdruckleitung abgesperrt ist.

Die in Fig. 1 gezeigte Stellung einer Fadenspeicherkammer 11, die sich innerhalb eines drehbar gelagerten Körpers 1 befindet, bewirkt bei genügend starkem Unterdruck in Saugrohr 3, Fadenspeicherkammer 11 und Unterdruckleitung 4 ein Ansaugen eines in den Mündungsbereich des Saugrohres 3 gelangten Fadens 2 durch das Saugrohr 3 in die Fadenspeicherkammer 11. Dabei erfolgt eine Luftströmung durch die Fadenspeicherkammer 11 in Längsrichtung von der Mündung der Fadenspeicherkammer 11 zu einer Siebfläche 12. Der Faden 2 sammelt sich solange an der Siebfläche 12, die die Fadenspeicherkammer 11 in Durchströmungsrichtung D begrenzt, bis die Siebfläche 12 vollständig von dem Faden 2 bedeckt ist. Die Größe der Siebfläche 12 hat Einfluß auf die zu speichernde Fadenlänge. Je größer die Siebfläche 12 ist, desto mehr Faden 2 kann gespeichert werden, da eine größere Fadenmenge nötig ist, auf der Siebfläche 12 eine abdichtende Fadenschicht zu erzeugen. Ist die Fadenschicht derart dicht, daß der Unterdruck im Saugrohr 3 nicht mehr ausreicht, Faden 2 anzusaugen, so wird die Fadenspeicherung selbständig beendet. Im wesentlichen wird der zu speichernde Faden 2 in einer Schichtlage auf der Siebfläche 12 gespeichert. Die Siebfläche 12 befindet sich am größten Querschnitt der konisch ausgebildeten Fadenspeicherkammer 11.

Die konisch ausgebildete Fadenspeicherkammer 11 schafft eine Verbindung zwischen der Siebfläche 12 und dem Saugrohr 3. Das Saugrohr 3 hat eine wesentlich kleinere Querschnittsfläche als die Siebfläche 12. Dies bewirkt eine große Saugkraft in dem Saugrohr 3, wodurch das Ergreifen und Abiaugen des Fadens 2 von z.B. einer Spule erleichtert wird. Das an dem drehbar gelagerten Körper 1 gelegene Ende des Saugrohres 3 ist in unmittelbarer Nähe der Einströmöffnung der Fadenspeicherkammer 11 angeordnet. Hierdurch wird verhindert, daß der Faden 2 versehentlich in den Raum zwischen Saugrohr 3 und Körper 1 gelangt und beim Abziehen bricht. Dies wird noch dadurch unterstützt, daß eine Saugluftströmung stets durch die Siebfläche 12 und die Fadenspeicherkammer 11 strömen muß, da der drehbar gelagerte Körper 1 und das Saugrohr 3 jeweils am äußeren Durchmesser durch Dichtungen 52, 53 gegenüber der Unterdruckleitung 4 abgedichtet sind.

Die Dichtungen 52, 53 sind in einem Träger 5 befestigt, der in einer Richtung beweglich gelagert ist. Durch eine Feder 51, die sich in dem Deckel 41 der Unterdruckleitung 4 abstützt, wird der Träger 5 mit der Dichtung 52 gegen den Körper 1 gedrückt, wobei die Dichtung 52 ein seitliches Eindringen von Saugluft in die Fadenspeicherkammer 11 verhindert. Die Dichtung 53 verhindert den Sauglufteintritt zwischen Träger 5 und Saugrohr 3.

Der Körper 1 ist mit einer Drehachse 14 verbunden. Im wesentlichen rechtwinklig zu dieser Drehachse 14 verläuft die Durchströmungsrichtung D der Saugluft durch die Fadenspeicherkammer in der in Fig. 1 gezeigten Speicherstellung. Die Siebfläche 12 ist parallel zu dieser Drehachse 14 angeordnet und mit dem Körper 1 durch Schrauben 13 verbunden.

Die Drehachsen 14 des drehbar gelagerten Körpers 1 sind in dem Gehäuse der Unterdruckleitung 4 gelagert. Die Lager 15 müssen eine weitgehend dichtende Wirkung nach außen gewährleisten, damit die Druckverluste gering sind.

Mit der Drehachse 14 verbunden ist ein Handrad 6, an dem sich drei Kugeldruckstifte 61 als Arretiermittel, von denen jedoch in Fig. 1 nur zwei gezeigt sind, befinden. Die Kugeldruckstifte 61 rasten in einer Vertiefung eines Rastelementes 62 ein und arretieren den drehbar gelagerten Körper 1 in drei Stellungen. Die Kugeldruckstifte 61 sind in ihrer Druckstärke einstellbar, so daß eine sichere Arretierung des Körpers 1 in jeder der drei Stellungen gewährleistet ist. Die drei arretierbaren Stellungen entsprechen im wesentlichen den in den Fig. 1 bis 3 gezeigten Stellungen des drehbar gelagerten Körpers 1.

In einer anderen, nicht gezeigten Ausführungsform wird der drehbar gelagerte Körper 1 nicht mit einem Handrad 6 betätigt, sondern mit einem Motor oder Pneumatikelement angetrieben. Hierbei kann auch auf die Kugeldruckstifte 61 und das Rastelement 62 verzichtet werden, da in diesem Fall die Antriebselemente bis zu den in Fig. 1 bis 3 gezeigten Stellungen steuerbar sind und deshalb keine externen Arretierungshilfen benötigen. Eine weitere Möglichkeit des Antriebs ist die Betätigung über ein Hebelwerk. Damit kann die Stellung des drehbar gelagerten Körpers 1 an einem anderen Ort als direkt an der Unterdruckleitung 4, z.B. von einem verfahrbaren Anspinnautomaten gesteuert werden. Grundsätzlich ist jedes Antriebselement als geeignet anzusehen, das in der Lage ist verschiedene Betriebsstellungen, auch unter Zuhilfenahme von Getrieben, einzunehmen und den Körper 1 über eine gewisse Zeitspanne hinweg in der jeweiligen Stellung zu halten.

Das Handrad 6 ist mit einer Mutter 18 an einen Ringbund 17 gepreßt, wodurch es auf der Achse 14 befestigt wird. Die Achse 14, an der kein Handrad 6 befestigt ist, ist mit einem Sicherungsring 16 gegen eine unbeabsichtigte axiale Verschiebung gesichert.

Die Fig. 2 zeigt eine Stellung der Fadenspeicherkammer 11, bei der die Siebfläche 12 und die Fadenspeicherkammer 11 gereinigt werden. Die Durchströmungsrichtung D in der Fadenspeicherkammer 11 und an der Siebfläche 12 ist dabei entgegen der Durchströmungsrichtung D der in Fig. 1 gezeigten Stellung, wodurch Fadenreste und Verschmutzungen 21 aus der Siebfläche 12 gelöst und in die Unterdruckleitung 4 gesaugt werden. Von hier aus gelangen sie in bekannte und daher nicht dargestellte Filter oder Abfallbehälter.

Auch in dieser Stellung wirkt die Dichtung 52 auf den drehbar gelagerten Körper 1, so daß die Siebfläche 12 ebenso wie in der Stellung der Fig. 1 lediglich von einer Seite besaugt wird. Dadurch ist gewährleistet, daß sich die Fadenreste und Verschmutzungen 21 schnell von der Siebfläche 12 lösen können, da eine große Saugkraft auf sie wirkt.

Fig. 3 zeigt die Sperrstellung der Fadenspeicherkammer 11, bei der das Saugrohr 3 von dem Saugluftstrom abgesperrt ist. Die Dichtung 52 umschließt den drehbar gelagerten Körper 1 derart, daß durch die Fadenspeicherkammer 11 und die Siebfläche 12 keine Saugverbindung zwischen dem Saugrohr 3 und der Unterdruckleitung 4 hergestellt ist. Es befinden sich Fadenspeicherkammer 11 und Siebfläche 12 in der dargestellten Ausführungsform auf der Seite der Unterdruckleitung 4.

Befindet sich der drehbar gelagerte Körper 1 in einer Position zwischen der in Fig. 2 und Fig. 3 gezeigten Stellung, so daß die Siebfläche 12 oder die Mündung der Fadenspeicherkammer 11 derart über die Dichtung 53 verläuft, daß eine direkte Verbindung zwischen Saugkanal 3 und Unterdruckleitung 4 besteht, so werden Fadenreste und Verschmutzungen 21 entfernt, die sich in dem Raum zwischen Saugrohr 3 und drehbar gelagertem Körper 1 angesammelt haben.

Die Form des drehbar gelagerten Körpers 1 ist nicht auf die gezeigte Ausführungsform beschränkt. Sie muß jedoch mit der Dichtung 52 und der Drehachse 14 derart abgestimmt sein, daß mindestens in der Speicherstellung und der Sperrstellung die Dichtung 52 dicht an dem Körper 1 anliegt.

Die Fadenspeicherkammer 11 muß derart gestaltet sein, daß in der Speicherstellung die hindurchströmende Saugluft so stark ist, daß sie den Faden ergreifen kann, jedoch in der Fadenspeicherkammer 11 keine Wirbel erzeugt. Die Saugluft muß seitlich gut an der Wandung anliegen. Dadurch wird verhindert, daß sich der zu speichernde Faden 2 kräuselt und beschädigt wird oder beim Abziehen zum Bruch führt. Geeignet sind somit Fadenspeicherkammern 11 auch von anderer als der gezeigten Form, die eine wirbelfreie Durchströmung bei ausreichender Saugkraft erlauben. Maßgeblich für eine wirbelfreie Durchströmung der Fadenspeicherkammer 11 ist die Gestaltung der Mündungsöffnung sowie die Erweiterung des Kammerquerschnitts im Verhältnis zu seiner Länge. Wird die Fadenspeicherkammer 11 zu stark erweitert, das heißt, ist der Winkel zwischen Tangente an die Wandung der Fadenspeicherkammer 11 und der Durchströmungsrichtung zu groß, so kann die Strömung nicht mehr an der Wand anliegen und erzeugt somit Wirbel, die den Faden 2 erfassen und in oben beschriebener Weise negativ beeinflussen können.

Die Siebfläche 12 muß gewährleisten, daß der Faden 2 geordnet auf der Siebfläche 12 abgelegt und ohne Beschädigung wieder abgezogen werden kann. Ist die Siebfläche 12 nicht wie in dem Ausführungsbeispiel eben, sondern gewölbt ausgebildet, so ist es möglich, wenn die Siebfläche dadurch den drehbaren Körper 1 nicht zwangsweise vergrößert, eine noch größere Fadenlänge zu speichern, ohne den Bauraum der Vorrichtung zu vergrößern. Die Siebfläche kann selbstverständlich anstelle der gezeigten Schraubenverbindung auch durch Klemmen, Kleben oder andere Verbindungen an dem Körper 1 befestigt sein.

Die beschriebene Vorrichtung arbeitet nach folgendem Verfahren:

Der zu speichernde Faden 2 wird von dem Saugluftstrom, der am Ende des Saugrohres 3 wirkt, erfaßt und durch das Saugrohr 3 in die Fadenspeicherkammer 11 gesaugt, die in der Stellung gemäß Fig. 1 arretiert ist. Der angesaugte Faden 2 wird an der Siebfläche 12 der Fadenspeicherkammer 11 angelagert und verringert dabei die wirksame Saugfläche zunehmend. Die sich vor der Siebfläche 12 aufbauende Fadenschicht reduziert den Saugluftstrom im Saugrohr 3 und verringert auch allmählich die Strömungskraft, die zum Ansaugen von weiterem Faden 2 benötigt wird.

Sobald der Saugluftstrom in dem Saugrohr 3 derart reduziert ist, daß ein weiteres Ansaugen von zusätzlichem Faden 2 nicht mehr möglich ist, bleibt die gespeicherte Fadenmenge solange konstant, bis der Faden 2 aus dem Saugrohr 3 und der Fadenspeicherkammer 11 wieder abgezogen wird. Die Abzugsrichtung ist dabei entgegen der Speicherrichtung des Fadens.

Nach dem Entleeren der Fadenspeicherkammer 11 von dem Faden 2 wird der drehbar gelagerte Körper 1, in dem sich die Fadenspeicherkammer 11 befindet, derart verdreht, daß die Fadenspeicherkammer 11 und die Siebfläche 12 entgegen der Speicherrichtung durchströmt wird. Dabei werden zurückgebliebene Fadenreste und Verschmutzungen 21 aus der Siebfläche 12 und der Fadenspeicherkammer 11 entfernt.

Zur Beseitigung von leicht lösbaren Verschmutzungen 21 ist es möglich, daß der drehbar gelagerte Körper nicht in dieser Stellung arretiert wird, sondern durch diese Stellung langsam hindurch bewegt wird. Ist diese Verfahrensweise für eine Reinigung der Siebfläche ausreichend, so vereinfacht sich die Vorrichtung dahingehend, daß lediglich zwei Kugeldruckstifte 61 bzw. zwei arretierbare Stellungen gemäß Fig. 1 und 2 benötigt werden.

Hartnäckige Verschmutzungen können jedoch nur gelöst werden, indem der drehbar gelagerte Körper 1 in dieser Stellung arretiert wird und dort solange verbleibt, bis die Siebfläche 12 gereinigt ist.

Nachdem die Fadenspeicherkammer 11 und die Siebfläche 12 gereinigt sind, wird der drehbar gelagerte Körper 1 in eine Stellung verdreht, in der er den an der Unterdruckleitung 4 anliegenden Saugluftstrom solange von dem Saugrohr 3 abtrennt, bis eine erneute Fadenspeicherung durchgeführt werden soll.

Durch dieses Verfahren wird auf einfache Weise sichergestellt, daß ein Fadenende bestimmter Länge gespeichert und wieder abgegeben werden kann und die Fadenspeicherkammer 11 nach einer kurzen Reinigungszeit wieder voll einsatzbereit ist. Wird die Fadenspeicherkammer 11 nicht benötigt, so kann auf energiesparende Weise der Saugluftstrom abgestellt werden, ohne daß zusätzliche Vorrichtungen benötigt werden.

## Patentansprüche

1. Vorrichtung zum Speichern eines auf einer Spinnmaschine gesponnenen Fadens begrenzter Länge mit einem an eine Unterdruckleitung angeschlossenen Saugrohr zum Erfassen des Fadens mittels Saugluft und einer zwischen Unterdruckleitung und Saugrohr angeordneten Fadenspeicherkammer, in die der Faden ansaugbar und entgegen der Ansaugrichtung wieder abziehbar ist, **dadurch gekennzeichnet,** daß die Fadenspeicherkammer (11) in einem Körper (1) angeordnet ist, der drehbar gelagert ist.

2. Vorrichtung nach Anspruch 1, **dadurch gekennzeichnet,** daß die Fadenspeicherkammer (11) konisch erweitert ist.

3. Vorrichtung nach Anspruch 1 oder 2, **dadurch gekennzeichnet,** daß die Fadenspeicherkammer (11) an einem Ende von einer Siebfläche (12) begrenzt ist.

4. Vorrichtung nach Anspruch 2 oder 3, **dadurch gekennzeichnet,** daß die Fadenspeicherkammer (11) an ihrem konisch erweiterten Ende von einer Siebfläche (12) begrenzt ist.

5. Vorrichtung nach Anspruch 3 oder 4, **dadurch gekennzeichnet,** daß die Siebfläche (12) Öffnungen aufweist, deren Querschnitt kleiner oder gleich dem Fadenquerschnitt sind.

6. Vorrichtung nach einem der Ansprüche 1 bis 5, **dadurch gekennzeichnet,** daß durch Drehung des Körpers (1) die Siebfläche (12) aus einer Speicher- in eine Reinigungsstellung (I, III) bewegbar ist.

7. Vorrichtung nach einem der Ansprüche 1 bis 6, **dadurch gekennzeichnet,** daß durch Drehung des Körpers (1) in eine Sperrstellung (II) die Saugluft in dem Saugrohr (3) abstellbar ist.

8. Vorrichtung nach Anspruch 6 oder 7, **dadurch gekennzeichnet,** daß der drehbar gelagerte Körper (1) wenigstens in einer der Stellungen (I, II, III) arretierbar ist.

9. Vorrichtung nach einem der Ansprüche 1 bis 8, **dadurch gekennzeichnet,** daß die Saugluft wenigstens in der Speicherstellung durch die Fadenspeicherkammer (11) in die Unterdruckleitung (4) strömt.

10. Vorrichtung nach einem der Ansprüche 1 bis 9, **dadurch gekennzeichnet,** daß das Saugrohr (3) bis unmittelbar vor den Körper (1) reicht.

11. Vorrichtung nach einem der Ansprüche 1 bis 10, **dadurch gekennzeichnet,** daß die Fadenspeicherkammer derart ausgebildet ist, daß die Saugluft in der Speicherstellung des Körpers (1) die Fadenspeicherkammer (11) wirbelfrei durchströmt.

12. Verfahren zum Speichern eines auf einer Spinnmaschine gesponnenen Fadens in einer Vorrichtung nach einem der Ansprüche 1 bis 11, sowie zum Reinigen der genannten Vorrichtung und zum Absperren des Saugluftstromes von dem Saugrohr, **dadurch gekennzeichnet,** daß der Faden von dem Saugluftstrom erfaßt, durch das Saugrohr in die Fadenspeicherkammer gesaugt und an einer Sammelfläche der Fadenspeicherkammer angelagert wird, solange bis der Saugluftstrom in dem Saugrohr durch die sich an der Siebfläche ansammelnde Fadenschicht derart abgeschwächt ist, daß ein weiteres Ansaugen von zusätzlichem Faden verhindert wird, daß der Faden im Anschluß daran aus dem Saugrohr und der Fadenspeicherkammer durch das Saugrohr hindurch in zur Fadenansaugrichtung entgegengesetzter Richtung abgezogen wird und daß ein, die Fadenspeicherkammer beinhaltender drehbar gelagerte Körper derart verdreht wird, daß die Fadenspeicherkammer entgegen der Fadenansaugrichtung von dem Saugluftstrom durchströmt wird und dadurch die Fadenspeicherkammer und die Sammelfläche von Fadenresten und Verschmutzungen gereinigt wird.

13. Verfahren nach Anspruch 12, **dadurch gekennzeichnet,** daß der drehbar gelagerte Körper derart verdreht wird, daß der Saugluftstrom in dem Saugrohr unterbrochen wird.

## Claims

1. A device for storing a yarn of limited length spun on a spinning machine, comprising a suction tube attached to a vacuum line for grasping the yarn by suction and a yarn storage chamber arranged between the vacuum line and suction tube, into which the yarn can be aspirated and removed again against the direction of aspiration, characterised in that the yarn storage chamber (11) is arranged in a rotatably mounted body (1).

2. A device according to claim 1, characterised in that the yarn storage chamber (11) widens conically.

3. A device according to claim 1 or 2, characterised in that the yarn storage chamber (11) is limited, at one end, by a screen face (12).

4. A device according to claim 2 or 3, characterised in that the yarn storage chamber (11) is limited, at its conically widened end, by a screen face (12).

5. A device according to claim 3 or 4, characterised in that the screen face (12) has openings of which the cross section is smaller than or equal to the yarn cross section.

6. A device according to one of claims 1 to 5, characterised in that, by rotating the body (1), the screen face (12) can be moved from a storage position into a cleaning position (I, III).

7. A device according to one of claims 1 to 6, characterised in that, by rotating the body (1) into a blocking position (II), the suction in the suction tube (3) can be adjusted.

8. A device according to claim 6 or 7, characterised in that the rotatably mounted body (1) can be arrested at least in one of the positions (I, II, III).

9. A device according to one of claims 1 to 8, characterised in that the suction, at least in the storage position, flows through the yarn storage chamber (11) into the vacuum line (4).

10. A device according to one of claims 1 to 9, characterised in that the suction tube (3) extends to just in front of the body (1).

11. A device according to one of claims 1 to 10, characterised in that the yarn storage chamber is constructed such that, in the storage position of the body (1), the suction flows irrotationally through the yarn storage chamber (11).

12. A method of storing a yarn spun on a spinning machine in a device according to one of claims 1 to 11 and for cleaning the above-mentioned device and for checking the suction stream from the suction tube, characterised in that the yarn is grasped by the suction stream, is aspirated through the suction tube into the yarn storage chamber and is placed on a collecting face of the yarn storage chamber until the suction stream in the suction tube has been attenuated by the yarn layer accumulating on the screen face such that further aspiration of additional yarn is prevented, that the yarn can subsequently be removed from the suction tube and the yarn storage chamber through the suction tube in a direction opposed to the yarn aspiration direction and that a rotatably mounted body containing the yarn storage chamber is rotated such that the yarn storage chamber is traversed by the suction stream against the yarn aspiration direction and the yarn storage chamber and the collecting face are therefore cleaned of yarn remains and contaminating materials.

13. A method according to claim 12, characterised in that the rotatably mounted body is rotated such that the suction stream in the suction tube is interrupted.

## Revendications

1. Dispositif de mise en réserve temporaire d'un fil de longueur limitée, filé dans un métier ou machine à filer, comportant un tube d'aspiration raccordé à un conduit de dépression et destiné à saisir le fil au moyen d'air aspiré, et une chambre de mise en réserve de fil disposée entre le conduit de dépression et le tube d'aspiration, dans laquelle le fil peut être aspiré et dont il peut être extrait à nouveau dans la direction opposée à la direction d'aspiration, dispositif caractérisé en ce que la chambre (11) de mise en réserve temporaire de fil est disposée dans un corps (1) qui est monté rotatif.

2. Dispositif selon la revendication 1, caractérisé en ce que la chambre (11) de mise en réserve de fil s'élargit en forme de cône.

3. Dispositif selon la revendication 1 ou 2, caractérisé en ce que la chambre (11) de mise en réserve de fil est limitée à une extrémité par une surface de tamis (12).

4. Dispositif selon la revendication 2 ou 3, caractérisé en ce que la chambre (11) de mise en réserve de fil est limitée, à son extrémité qui s'élargit en forme de cône, par une surface de tamis (12).

5. Dispositif selon la revendication 3 ou 4, caractérisé en ce que la surface de tamis (12) présente des ouvertures dont la section transversale est inférieure ou égale à la section transversale du fil.

6. Dispositif selon l'une des revendications 1 à 5, caractérisé en ce que, par une rotation du corps (1), la surface de tamis (12) peut être déplacée à partir d'une position de mise en réserve jusqu'à une position de nettoyage (I, III).

7. Dispositif selon l'une des revendications 1 à 6, caractérisé en ce que, par une rotation du corps (1) jusque dans une position de barrage (II), il est possible de couper l'aspiration d'air dans le tube (3) d'aspiration.

8. Dispositif selon la revendication 6 ou 7, caractérisé en ce que le corps (1) monté rotatif peut être bloqué au moins dans l'une des positions (I, II, III).

9. Dispositif selon l'une des revendications 1 à 8, caractérisé en ce qu'au moins en position de irise en réserve, l'air aspiré s'écoule, en traversant la chambre (11) de mise en réserve de fil, jusque dans le conduit (4) de dépression.

10. Dispositif selon l'une des revendications 1 à 9, caractérisé en ce que le tube (3) d'aspiration s'étend jusqu'à un emplacement situé immédiatement devant le corps (1).

11. Dispositif selon l'une des revendications 1 à 10, caractérisé en ce que la chambre de mise en réserve de fil est conformée de façon telle que l'air aspiré traverse sans tourbillonnement la chambre (11) de mise en réserve de fil lorsque le corps (1) est en position de mise en réserve.

12. Procédé pour la mise en réserve d'un fil, filé dans un métier ou une machine à filer, dans un dispositif selon l'une des revendications 1 à 11, ainsi que pour le nettoyage dudit dispositif et pour arrêter le flux d'air aspiré provenant du tube d'aspiration, procédé caractérisé en ce que le fil est saisi par le flux d'air aspiré, aspiré par le tube d'aspiration jusque dans la chambre de mise en réserve de fil, et déposé sur une surface de collecte de la chambre de mise en réserve de fil jusqu'à ce que le flux d'air aspiré soit suffisamment affaibli, dans le tube d'aspiration, par la couche'de fil qui s'accumule sur la surface de tamis, pour que la poursuite de l'aspiration de fil supplémentaire soit empêchée, en ce qu'ensuite le fil est extrait du tube d'aspiration et de la chambre de magasinage de fil, en passant dans le tube d'aspiration dans la direction opposée à la direction d'aspiration de fil et en ce qu'un corps, monté rotatif et'contenant la chambre de mise en réserve de fil, est tourné de façon telle que la chambre de mise en réserve de fil est parcourue par le flux d'air aspiré dans la direction opposée à la direction d'aspiration de fil et que, de ce fait, la chambre de mise en réserve de fil et la surface de collecte sont nettoyées et débarrassées des résidus de fil et des saletés.

13. Procédé selon la revendication 12, caractérisé en ce que le corps monté rotatif est tourné de façon telle que le flux d'air aspiré est interrompu dans le tube d'aspiration.
